# EUROPÄISCHE PATENTSCHRIFT

(11) **EP 3 098 361 B1**
(45) Veröffentlichungstag und Bekanntmachung des Hinweises auf die Patenterteilung: **08.11.2017**
(21) Anmeldenummer: 15169607.7
(22) Anmeldetag: 28.05.2015
(51) Int. Cl.: E06B 3/263, E04B 2/74, E06B 3/54

(54) **FLÄCHENKONSTRUKTION FÜR DIE AUSBILDUNG VON WÄNDEN, TRENNWÄNDEN, FASSADEN UND DGL**
LAMINAR STRUCTURE FOR THE CREATION OF WALLS, PARTITIONS, FAÇADES AND THE LIKE
CONSTRUCTION PLANE DESTINÉE À LA RÉALISATION DE PAROIS, PAROIS DE SÉPARATION, FAÇADES ET SIMILAIRES

(43) Veröffentlichungstag der Anmeldung: 30.11.2016
(73) Patentinhaber: Forster Profilsysteme AG, 9320 Arbon (CH)
(72) Erfinder: Spoerlé, Roger, 8580 Amriswil (CH); Zadravec, Vanessa, 6900 Bregenz (AT)
(74) Vertreter: Hepp Wenger Ryffel AG

(56) Entgegenhaltungen:
- WO-A1-2009/078777
- DE-U1-202004 002 113
- FR-A- 1 463 160
- GB-A- 796 244
- GB-A- 2 416 366
- US-A- 2 497 515
- US-A- 3 978 554

## Beschreibung

Die Erfindung betrifft eine Flächenkonstruktion für die Ausbildung von Wänden und Fassaden.
Flächenkonstruktionen nach dem Stand der Technik umfassen meist eine Rahmenkonstruktion, welche mit einem Gebäude verbunden wird. Die Rahmenkonstruktion wird dann durch Paneele ergänzt, welche je nach Zweck und Anforderungen aus verschiedenen Materialien bestehen und in die Rahmenkonstruktion eingesetzt werden. Es ist meist aus ästhetischen Gründen erwünscht, dass die Flächenkonstruktion eine glatte Optik liefert. Dies wird erreicht, indem die Paneele und die Rahmenkonstruktion fluchtend angeordnet werden. Da die Flächenkonstruktion jedoch gewisse Anforderungen an Feuerschutz, Durchbruchsicherheit usw. genügen muss, wird die Rahmenkonstruktion mit Anschlagsflächen für die Paneele und mit Blenden ausgebildet. Ferner müssen die Paneele über entsprechende Vertiefungen für die Aufnahme der Blende bzw. Anschlagsfläche verfügen, um die glatte Optik zu liefern. Es versteht sich, dass der Zusammenbau einer Flächenkonstruktion sehr aufwendig ist. Zudem ist ein Paneel nur von einer Seite der Rahmenkonstruktion her anbringbar.

Das Dokument GB 796 244 A offenbart die Merkmale des Oberbegriffs des Anspruchs 1.

Um dem entgegenzuwirken, finden verschiedenste Clipelemente Anwendung, welche den Einbau der Paneele zwar vereinfachen, die obigen Nachteile jedoch nicht beseitigen. So ist immer eine Anschlagsfläche für ein Paneel notwendig, da die Clipelemente Formschluss nur in eine Richtung gewährleisten. Zudem ist eine Entfernung der Paneele nur mit verhältnismässig grossem Aufwand verbunden. Oft werden die Clipelemente dabei beschädigt, so dass diese beim erneuten Einsetzen der Paneele ersetzt werden müssen.

Es ist daher Aufgabe der Erfindung, eine Flächenkonstruktion anzugeben, welche die Nachteile des Bekannten verhindert und insbesondere eine einfache Montage und Demontage der Paneele erlaubt, wobei gleichzeitig eine glatte Optik bereitgestellt wird. Ferner soll die Rahmenkonstruktion kostengünstig herstellbar sein.
Die Aufgabe wird gelöst von einer Flächenkonstruktion gemäss dem unabhängigen Anspruch 1. Die Flächenkonstruktion umfasst ein Paneel, vorzugsweise ein flächiges Paneel mit einer Randfläche, vorzugsweise einer umlaufenden Randfläche. Ferner umfasst die Flächenkonstruktion eine Trägerkonstruktion, vorzugsweise eine Wand und/oder eine Decke, welche eine Nut aufweist. Die Flächenkonstruktion umfasst ferner wenigstens eine Befestigungsklammer, welche an der Randfläche derart angeordnet ist, dass sie im bestimmungsgemässen, montierten Zustand des Paneels mit der Nut zusammenwirkt. Ein Klemmabschnitt der Befestigungsklammer ist von einer Ruheposition in eine zweite, federvorgespannte Einbauposition bringbar, wobei mit dem Klemmabschnitt in der Einbauposition das Paneel bestimmungsgemäss montierbar ist. Der Klemmabschnitt ist zur Montage und zur Demontage nur mittels aktiver Betätigung in die Einbauposition bringbar. Ferner ist der Klemmabschnitt im bestimmungsgemässen montierten Zustand zumindest teilweise in der Nut derart aufgenommen ist, dass das Paneel mit der Trägerkonstruktion formschlüssig verbunden ist.
Durch die erfindungsgemässe Ausgestaltung der Befestigungsklammer, welche nur mittels aktiver Betätigung sowohl bei der Montage als auch bei der Demontage in die Einbauposition bringbar ist, wird eine Flächenkonstruktion bereitgestellt, welche eine sichere Verbindung zwischen Paneel und Trägerkonstruktion gewährleistet. Zudem ist das Paneel von der Trägerkonstruktion ohne Beschädigung der Befestigungsklammer und/oder der Nut wieder entfernbar.

Im Sinne der vorliegenden Erfindung wird mit dem Begriff "aktive Betätigung" eine Betätigung des Klemmabschnittes der Befestigungsklammer verstanden, welche mit Hilfe von Aktuatoren und/oder Werkzeugen erfolgt. Insbesondere ist der Klemmabschnitt der befestigungsklammer nicht durch blosse Bewegung des Paneels in die Einbauposition oder eine Position, welche das Entfernen des Paneels erlaubt, bringbar. Dazu ist stets eine aktive Betätigung notwendig.

Die Befestigungsklammer weist bevorzugt einen Befestigungsabschnitt zur Befestigung an dem Paneel auf.

Der Befestigungsabschnitt besteht vorzugsweise aus einem flächigen Bereich der Befestigungsklammer.

Bevorzugt ist im Befestigungsabschnitt ein Loch zur Befestigung der Befestigungsklammer vorgesehen, z.B. für eine Schraube, einen Bolzen, eine Niete und dgl.

Alternativ kann die Befestigungsklammer verklebt werden. Eine weitere Möglichkeit der Befestigung, insbesondere wenn das Paneel nicht bearbeitet werden sollte - beispielsweise wenn das Paneel aus einem lichtdurchlässigen Material gefertigt ist und Schrauben und dgl. ästhetisch unerwünscht sind - ist das Aufstecken der Befestigungsklammer. Dabei ist der Befestigungsabschnitt mit Klemmmitteln versehen, welche ein Aufstecken der Befestigungsklammer ermöglichen.

Der Klemmabschnitt ist bevorzugt mit einem Winkel zwischen 10° und 20° bezüglich des Befestigungsabschnittes angeordnet. Ein Winkel zwischen 10° und 20° hat sich als besonders geeignet herausgestellt, da die dazu notwendige Kraft, um den Befestigungsabschnitt in die Einbauposition zu bringen, nicht zu hoch ist und gleichzeitig im bestimmungsgemässen Zustand die von der Befestigungsklammer ausgeübte Kraft gross genug ist, um das Paneel formschlüssig mit der Trägerkonstruktion zu verbinden.
Die Befestigungsklammer ist bevorzugt aus einem gefalteten Materialstreifen ausgebildet. Das verwendete Material ist insbesondere ein Metall oder eine Metalllegierung.
Die Fertigung von Befestigungsklammern aus einem gefalteten Metall ist besonders einfach und kostengünstig. Alternativ können die Befestigungsklammer aus einem Kunststoff oder Verbundmaterial gefertigt werden. Gemäß der Erfindung ist der Klemmabschnitt mit Angriffskanten versehen, welche im bestimmungsgemässen montierten Zustand mit der Nut zusammenwirken, wobei die Angriffskanten beim Bewegen zwischen der Einbauposition und der Ruheposition jeweils in einer Ebene im Wesentlichen parallel zum Paneel liegen.
Diese bevorzugte Ausführungsform weist die Besonderheit auf, dass die Befestigungsklammer quer zu einer Einbaurichtung angeordnet ist und somit die Angriffskanten, welche mit der Nut zusammenwirken und den Formschluss zwischen Paneel und Trägerkonstruktion gewährleisten, in einer Ebene liegen, welche im Wesentlichen parallel zum Paneel ist. Das Paneel muss nicht zwangsläufig eben ausgebildet sein, definiert jedoch zusammen mit der Trägerkonstruktion eine Ebene, welche durch das eingebaute Paneel geschlossen wird. Da die Angriffskanten dazu parallel angeordnet sind, muss der Klemmabschnitt beim Einbau in die Einbauposition gebracht werden, da sonst die Angriffskanten hervorstehen und den Einbau verhindern. Entsprechend gilt das auch für den Ausbau.

Bevorzugt ist die Randfläche mit einer Vertiefung zur Aufnahme der Befestigungsklammer versehen. Die Vertiefung ist insbesondere zur Aufnahme des Befestigungsabschnitts ausgebildet.

Somit kann das Paneel ohne einen Randspalt, welcher durch die Dicke der Befestigungsklammer bedingt wäre, in die Trägerkonstruktion eingesetzt werden. Ferner entfällt somit die Notwendigkeit von Blenden und dgl., welche aus ästhetischen oder technischen (z.B. Feuerschutz) Gründen bei einen Randspalt notwendig wären.

Bevorzugt ist die Trägerkonstruktion als Rahmen mit wenigstens einem Holm ausgebildet, wobei die Nut als Vertiefung des Holmes ausgebildet ist. Eine solche Trägerkonstruktion entspricht einer klassischen Konstruktion zur Ausbildung von Trennwänden, welche eine flexible und kostengünstige Ausgestaltung von Räumen erlaubt.

Es ist jedoch ersichtlich, dass die Nut direkt in einem Gebäude ausgebildet sein kann und die Paneele entsprechend rahmenlos eingesetzt werden können.

Je nach Anwendungszweck, zu erfüllenden Voraussetzungen und ästhetischen Anforderungen an die Flächenkonstruktion können die Paneele und/oder die Trägerkonstruktion mit weiteren Nuten und/oder Vorsprüngen versehen sein, welche zur Vereinfachung beim Aufbauen und zur Stabilisierung der Flächenkonstruktion dienen.

Die Erfindung wird nachfolgend anhand von besonderen Ausführungsformen in Verbindung mit der Zeichnung detailliert beschrieben. Es zeigen:
- Fig. 1: eine perspektivische Darstellung eines erfindungsgemässen Paneels mit Befestigungsklammern;
- Fig. 2: eine Detailansicht des Paneels der Figur 1;
- Fig. 3: eine bevorzugte Ausführungsform der Befestigungsklammer;
- Fig. 4: eine alternative Ausführungsform der Befestigungsklammer;
- Fig. 5: eine Schnittansicht eines erfindungsgemassen Paneels und einer erfindungsgemässen Trägerkonstruktion; und
- Fig. 6a, b, c: eine Einbausequenz eines erfindungsgemässen Paneels in eine erfindungsgemässe Trägerkonstruktion.

In den Figuren 1 und 2 ist ein Paneel 2 mit mehreren Befestigungsklammern 6 dargestellt. Die Figur 2 stellt eine vergrösserte Detailansicht einer Kante des Paneels 2 dar.

Das Paneel 2 weist einen umlaufenden Rand 3 auf, welcher mit einer ebenfalls umlaufenden Nut 11 versehen ist. Das Paneel 2 ist im Querschnitt auch in der Figur 5 sichtbar.

Die Nut 11 ist derart ausgebildet und bemasst, dass eine Befestigungsklammer 6 in die Nut 11 aufnehmbar ist. Eine solche Befestigungsklammer 6 ist gesondert in der Figur 3 dargestellt. Zur Befestigung am Paneel 2 wird die Befestigungsklammer 6 jeweils mit einer Schraube 17 fixiert.

Das Paneel 2 besteht aus einem Kern 14, wobei die Flächen 15 und 16 jeweils durch eine Schicht gebildet werden, welche die gewünschten optischen und ästhetischen Eigenschaften aufweist. Beispielsweise können die Flächen 15 und 16 eine Holz-, Stein- oder Farbglasoptik aufweisen. In der Nut 11 ist auch ein Pufferelement 13 aus einem elastischen Material angeordnet. Das Pufferelement 13 wird bei der Montage des Paneels 2 komprimiert und erzeugt eine Spannung im montieren Zustand, welche ein Wackeln des Paneels 2 verhindert.

Wie aus der Figur 3 ersichtlich, umfasst die Befestigungsklammer 6 einen Klemmabschnitt 7 und einen Befestigungsabschnitt 8 welche winkelversetzt zueinander angeordnet sind. Der Befestigungsabschnitt weist eine Bohrung 9 zur Hindurchführung der Schraube 17 und alternativ von weiteren Befestigungsmitteln wie Nieten, Nageln und dgl. auf. Die Breite der Befestigungsklammer 6 entspricht der Breite der Nut 11, so dass die Befestigungsklammer 6 verdrehsicher aufnehmbar ist.

Der Klemmabschnitt 7 der Befestigungsklammer 6 weist zwei parallele Angriffskanten 10 und 10' auf. Aus der Figur 1 und 2 ist ersichtlich, dass die Angriffskanten 10 bzw. 10' eines Paneels jeweils in einer Fläche liegen, welche im Wesentlichen parallel zu einer Fläche 15 oder 16 des Paneels 2 ist.

Die Befestigungsklammer 6 ist ferner aus einem elastischen Material gefertigt, in diesem Fall aus einem gefalzten Metallblech, welches er erlaubt, dass der Klemmabschnitt 7 im montierten Zustand in Richtung der Randfläche 3 drückbar ist, aufgrund der Elastizität jedoch in die Ausgangsposition kehrt, wenn dieser nicht belastet wird.

In der Figur 4 ist eine alternative Ausgestaltung der Befestigungsklammer 6 gezeigt. Der Klemmabschnitt 7 entspricht dem Klemmabschnitt 7 der Figur 3. Der Befestigungsabschnitt 8 ist jedoch breiter als der Befestigungsabschnitt 8 der Figur 3 ausgebildet und umfasst eine flächig ausgebildete Basis 18 und zwei zueinander parallel und bezüglich der Basis 18 senkrecht dazu angeordnete Schenkel 19. Eine Bohrung 9 ist nicht vorhanden. Die Befestigungsklammer 6 der Figur 4 ist besonders geeignet für Paneele 2, welche nicht mit einer Schraube 17 oder dgl. versehen werden können. Insbesondere bei Glaspaneelen ist eine Befestigung mit einer Befestigungsklammer 6 der Figur 3 nicht möglich. Die Befestigungsklammer 6 der Figur 4 erlaubt jedoch die Befestigung, da der Befestigungsabschnitt 8 einfach auf das Glaspaneel aufsteckbar ist.

Der Befestigungsabschnitt 8 der Befestigungsklammer 6 der Figur 4 kann als u-förmiger Profilzuschnitt kostengünstig hergestellt werden.

In der Figur 5 ist beispielhaft ein möglicher Aufbau einer Flächenkonstruktion 1 dargestellt. Das Paneel 2 entspricht dem oben beschriebenen Paneel 2, weist jedoch eine Dichtung 20 auf, deren Bedeutung später erläutert wird.

Die Flächenkonstruktion 1 umfasst ferner eine Rahmenkonstruktion 5. In diesem Fall sind zwei Hohlprofile 12 als Holm parallel angeordnet. Zwischen den beiden Hohlprofilen 12 ist ein Dämmmaterial 21 angeordnet. Als Dämmmaterial 21 sind beispielsweise Feuer-, Wärme- und Kälte- sowie Schalldämmende Materialien denkbar. Die versetzte Anordnung des Dämmmaterials 21 relativ zu den Hohlprofilen 12 bildet eine Vertiefung 4, welche zur Aufnahme des Klemmabschnitts 7 einer Befestigungsklammer 6 dient. Ein Hohlprofil 12 ist ebenfalls mit einer Dichtung 20 versehen. Die Dichtungen 20 verschliessen den Spalt zwischen dem Paneel 2 und der Trägerkonstruktion 5, wenn diese bestimmungsgemäss zusammengefügt worden sind.
Die Figuren 6a, 6b und 6c zeigen eine mögliche Einbausequenz eines Paneels 2 in eine Trägerkonstruktion 5.
Das Paneel 2 der Figur 6 entspricht dem Paneel 2 der Figuren 1 und 2. Zunächst wird das Paneel 2 bezüglich der Trägerkonstruktion 5 richtig positioniert, wie in der Figur 6a gezeigt. Die Klemmabschnitte 7 der Befestigungsklammer 6 befinden sich in der Ruheposition R, welche eingenommen wird, wenn der Klemmabschnitt 7 nicht in Richtung der Randfläche 3 gedrückt wird.
Danach werden die Klemmabschnitte 7 der Befestigungsklammern 6, von denen nur eine sichtbar ist, mit einer Hand oder einem Werkzeug in die Einbauposition E gebracht. Mit dem Klemmabschnitt 7 in der Einbauposition E kann das Paneel in die Trägerkonstruktion 5 eingefügt werden, wie in der Figur 6c durch den Pfeil 22 dargestellt.
Wie jedoch aus der Figur 1 ersichtlich, sind an einer Längsseite des Paneels 2 vier Befestigungsklammern 6 und an einer oberen und unteren Querseite jeweils zwei Befestigungsklammern 6 angeordnet. Um das Paneel 2 einzubauen wird die untere Querseite in die Trägerkonstruktion gelegt, jedoch schräg gehalten. Danach werden, wie aus der Figur 6b sichtbar, von unten nach oben jeweils die Befestigungsabschnitte 7 in die Einbauposition E gebracht und das Paneel 2 in Richtung der Trägerkonstruktion 5 geschwenkt, bis die Klemmabschnitte 7 von der Trägerkonstruktion 5 in Richtung der Randfläche 3 gedrückt werden. Schliesslich werden die Klemmabschnitte 7 der Befestigungsklammern 6 der oberen Querseite des Paneels in die Einbauposition E gebracht. Das Paneel 2 wird anschliessend weiter geschwenkt, bis alle Klemmabschnitte 7 in die Nut 4 eingerastet sind.

Die Angriffskanten 10 und 10' wirken mit den Seitenwänden der Nut 4 zusammen und ermöglichen somit eine formschlüssige Verbindung von Paneel 2 und Trägerkonstruktion 5. Ferner ist eine Entfernung des Paneels 2 von der Trägerkonstruktion 5 ohne vorherige Betätigung der Befestigungsklammern 6 - d.h. ohne vorher die Klemmabschnitte 7 in die Einbauposition E gebracht zu haben - unmöglich.

## Patentansprüche

1. Flächenkonstruktion (1) für die Ausbildung von Wänden und Fassaden umfassend:
- ein Paneel (2), vorzugsweise ein flächiges Paneel mit einer Randfläche (3), vorzugsweise einer umlaufenden Randfläche,
- eine Trägerkonstruktion (5), vorzugsweise eine Wand und/oder eine Decke, welche eine Nut (4) aufweist, und
- wenigstens eine Befestigungsklammer (6), welche an der Randfläche (3) derart angeordnet ist, dass sie im bestimmungsgemässen, montierten Zustand des Paneels (2) mit der Nut (4) zusammenwirkt,
wobei
ein Klemmabschnitt (7) der Befestigungsklammer (6) von einer Ruheposition (R) in eine zweite, federvorgespannte Einbauposition (E) bringbar ist,
mit dem Klemmabschnitt (7) in der Einbauposition (E) das Paneel (2) bestimmungsgemäss montierbar ist,
zur Montage der Klemmabschnitt (7) mittels aktiver Betätigung mithilfe von Aktuatoren und/oder Werkzeugen in die Einbauposition (E) bringbar ist,
zur Demontage der Klemmabschnitt (7) mittels aktiver Betätigung mithilfe von Aktuatoren und/oder Werkzeugen in die Einbauposition (E) bringbar ist, und
der Klemmabschnitt (7) im bestimmungsgemässen montierten Zustand zumindest teilweise in der Nut (4) derart aufgenommen ist, dass das Paneel (2) mit der Trägerkonstruktion formschlüssig verbunden ist
**dadurch gekennzeichnet, dass** der Klemmabschnitt (7) mit Angriffskanten (10) versehen ist, welche im bestimmungsgemässen, montierten Zustand mit der Nut (4) zusammenwirken, wobei die Angriffskanten (10) beim Bewegen zwischen der Einbauposition (E) und der Ruheposition (R) jeweils in einer Ebene im Wesentlichen parallel zum Paneel (2) liegen.

2. Flächenkonstruktion (1) nach Anspruch 1, **dadurch gekennzeichnet dass** die Befestigungsklammer (6) einen Befestigungsabschnitt (8) zur Befestigung an dem Paneel (2) aufweist.

3. Flächenkonstruktion (1) nach Anspruch 2, **dadurch gekennzeichnet, dass** der Befestigungsabschnitt (8) aus einem flächigen Bereich der Befestigungsklammer (6) besteht.

4. Flächenkonstruktion (1) nach Anspruch 3, **dadurch gekennzeichnet dass** der Klemmabschnitt (7) mit einem Winkel zwischen 10° und 20° bezüglich des Befestigungsabschnittes (8) angeordnet ist.

5. Flächenkonstruktion (1) nach einem der Ansprüche 2 bis 4, **dadurch gekennzeichnet, dass** der Befestigungsabschnitt (6) mit einem Loch (9) zur Befestigung versehen ist.

6. Flächenkonstruktion (1) nach einem der Ansprüche 1 bis 5, **dadurch gekennzeichnet, dass** die Befestigungsklammer (6) aus einem gefalteten Materialstreifen, vorzugsweise aus einem Metallstreifen, ausgebildet ist.

7. Flächenkonstruktion (1) nach einem der Ansprüche 1 bis 6, **dadurch gekennzeichnet, dass** die Randfläche (3) mit einer Vertiefung (11) zur Aufnahme der Befestigungsklammer (6), insbesondere des Befestigungsabschnitts (8), versehen ist.

8. Flächenkonstruktion (1) nach einem der Ansprüche 1 bis 7, **dadurch gekennzeichnet, dass** die Trägerkonstruktion (5) als Rahmen mit wenigstens einem Holm (12) ausgebildet ist, wobei die Nut (4) als Vertiefung des Holmes (12) ausgebildet ist.

## Claims

1. Planar structure (1) for the creation of walls and facades, comprising:
- a panel (2), preferably a planar panel having an edge surface (3), preferably a peripheral edge surface,
- a carrier structure (5), preferably a wall and/or a ceiling, which has a groove (4), and
- at least one fastening clip (6) which is arranged on the edge surface (3) in such a way that it interacts with the groove (4) in the intended, mounted state of the panel (2),
wherein
a clamping portion (7) of the fastening clip (6) can be brought from an inoperative position (R) into a second, spring-biased installing position (E),
the panel (2) can be mounted as intended with the clamping portion (7) in the installing position (E),
for mounting purposes, the clamping portion (7) can be brought into the installing position (E) by means of active actuation using actuators and/or tools,
for demounting purposes, the clamping portion (7) can be brought into the installing position (E) by means of active actuation using actuators and/or tools, and
in the intended mounted state, the clamping portion (7) is received at least partially in the groove (4) in such a way that the panel (2) is positively connected to the carrier structure,
**characterized in that** the clamping portion (7) is provided with engagement edges (10) which interact with the groove (4) in the intended, mounted state, wherein, during movement between the installing position (E) and the inoperative position (R), the engagement edges (10) each lie in a plane substantially parallel to the panel (2).

2. Planar structure (1) according to Claim 1, **characterized in that** the fastening clip (6) has a fastening portion (8) for fastening to the panel (2).

3. Planar structure (1) according to Claim 2, **characterized in that** the fastening portion (8) consists of a planar region of the fastening clip (6).

4. Planar structure (1) according to Claim 3, **characterized in that** the clamping portion (7) is arranged at an angle of between 10° and 20° with respect to the fastening portion (8).

5. Planar structure (1) according to one of Claims 2 to 4, **characterized in that** the fastening portion (6) is provided with a hole (9) for fastening.

6. Planar structure (1) according to one of Claims 1 to 5, **characterized in that** the fastening clip (6) is formed from a folded material strip, preferably from a metal strip.

7. Planar structure (1) according to one of Claims 1 to 6, **characterized in that** the edge surface (3) is provided with a depression (11) for receiving the fastening clip (6), in particular the fastening portion (8).

8. Planar structure (1) according to one of Claims 1 to 7, **characterized in that** the carrier structure (5) is designed as a frame with at least one beam (12), wherein the groove (4) is formed as a depression in the beam (12).

## Revendications

1. Construction plane (1) pour la réalisation de murs et de façades, comprenant :
- un panneau (2), de préférence un panneau plat avec une surface de bord (3), de préférence une surface de bord périphérique,
- une construction porteuse (5), de préférence un mur et/ou un plafond, qui présente une rainure (4), et
- au moins une attache de fixation (6) qui est disposée au niveau de la surface de bord (3) de telle sorte qu'elle coopère avec la rainure (4) dans l'état monté de manière conforme du panneau (2),
une portion de serrage (7) de l'attache de fixation (6) pouvant être amenée d'une position de repos (R) dans une deuxième position d'installation (E) précontrainte par ressort,
le panneau (2) pouvant être monté de manière conforme avec la portion de serrage (7) dans la position d'installation (E),
la portion de serrage (7) pouvant être amenée pour le montage au moyen d'un actionnement actif à l'aide d'actionneurs et/ou d'outils dans la position d'installation (E),
la portion de serrage (7) pouvant être amenée pour le démontage au moyen d'un actionnement actif à l'aide d'actionneurs et/ou d'outils dans la position d'installation (E), et
la portion de serrage (7), dans l'état monté de manière conforme, étant reçue au moins en partie dans la rainure (4) de telle sorte que le panneau (2) soit connecté par engagement par correspondance de formes à la construction porteuse,
**caractérisée en ce que** la portion de serrage (7) est pourvue d'arêtes d'engagement (10) qui coopèrent dans l'état monté de manière conforme avec la rainure (4), les arêtes d'engagement (10), lors du déplacement entre la position d'installation (E) et la position de repos (R), étant à chaque fois situées dans un plan essentiellement parallèle au panneau (2).

2. Construction plane (1) selon la revendication 1, **caractérisée en ce que** l'attache de fixation (6) présente une portion de fixation (8) pour la fixation au panneau (2).

3. Construction plane (1) selon la revendication 2, **caractérisée en ce que** la portion de fixation (8) se compose d'une région plate de l'attache de fixation (6).

4. Construction plane (1) selon la revendication 3, **caractérisée en ce que** la portion de serrage (7) est disposée avec un angle compris entre 10° et 20° par rapport à la portion de fixation (8).

5. Construction plane (1) selon l'une quelconque des revendications 2 à 4, **caractérisée en ce que** la portion de fixation (6) est pourvue d'un trou (9) pour la fixation.

6. Construction plane (1) selon l'une quelconque des revendications 1 à 5, **caractérisée en ce que** l'attache de fixation (6) est réalisée à partir d'un ruban de matériau plié, de préférence à partir d'un ruban métallique.

7. Construction plane (1) selon l'une quelconque des revendications 1 à 6, **caractérisée en ce que** la surface de bord (3) est pourvue d'un renfoncement (11) pour recevoir l'attache de fixation (6), en particulier la portion de fixation (8).

8. Construction plane (1) selon l'une quelconque des revendications 1 à 7, **caractérisée en ce que** la construction porteuse (5) est réalisée sous forme de cadre ayant au moins un profilé (12), la rainure (4) étant réalisée en tant que renfoncement du profilé (12).
